# EUROPÄISCHE PATENTANMELDUNG

(11) **EP 1 188 861 A2**
(43) Veröffentlichungstag der Anmeldung: **20.03.2002**
(21) Anmeldenummer: 01117338.2
(22) Anmeldetag: 18.07.2001
(51) Int. Cl.: D21H 23/28

(54) **Verfahren und Vorrichtung zum Auftragen eines flüssigen oder pastösen Auftragsmediums auf eine laufende Materialbahn**

(30) Priorität: 19.09.2000 DE 10046171
(71) Anmelder: Voith Paper Patent GmbH, 89522 Heidenheim (DE)
(72) Erfinder: Pfalzer, Lothar, Dr., 88214 Ravensburg (DE)

(57) **Zusammenfassung**

Die Erfindung betrifft ein Verfahren zum Auftragen eines flüssigen oder pastösen Auftragsmediums (24, 34, 36) auf eine laufende Materialbahn (12), insbesondere Papier- oder Kartonbahn, mit den folgenden Schritten:
- im Nassteil einer Papier- oder Kartonmaschine wird eine Materialbahn (12) gebildet;
- im Nassteil wird mindestens einseitig mittels einer Auftragsvorrichtung (10) ein flüssiges oder pastöses Auftragsmedium (24, 34, 36) auf die Materialbahn (12) aufgetragen.

Die Erfindung ist dadurch gekennzeichnet, dass als Auftragsmedium (24) mindestens ein organisches Material (36), welches sowohl die Oberflächenqualität als auch die Bedruckbarkeit der Materialbahn verbessert, verwendet wird.

Weiterhin betrifft die Erfindung zwei Vorrichtungen zur Durchführung der erfindungsgemäßen Verfahren.

## Beschreibung

Die Erfindung betrifft ein Verfahren zum Auftragen eines flüssigen oder pastösen Auftragsmediums auf eine laufende Materialbahn, insbesondere Papier- oder Materialbahn, gemäß dem Oberbegriff des Anspruchs 1 und eine Vorrichtung zum Auftragen eines flüssigen oder pastösen Auftragsmediums auf eine laufende Materialbahn, insbesondere Papier- oder Kartonbahn, gemäß Anspruch 15 oder 17.

Aus dem Stand der Technik ist beispielsweise die deutsche Offenlegungsschrift DE 198 23 724 A1 (PB10727 DEK) der Anmelderin bekannt. Beim offenbarten Verfahren zum Auftragen eines flüssigen oder pastösen Auftragsmediums auf eine laufende Materialbahn wird in der Doppelsiebzone eines Nassteils einer Papiermaschine eine Materialbahn gebildet, auf die mindestens einseitig mittels einer Auftragsvorrichtung ein flüssiges oder pastöses Auftragsmedium, beispielsweise eine Streichfarbe, aufgetragen wird. Weiterhin wird nach einem ersten Presselement einer Pressenpartie mittels mindestens einer Auftragseinrichtung ein weiteres flüssiges oder pastöses Auftragsmedium, beispielsweise eine Faserfeinstoffsuspension, auf die Materialbahn aufgetragen.
Die Papiermaschine zur Durchführung des offenbarten Verfahrens weist sowohl in der Doppelsiebzone des Nassteils eine Auftragsvorrichtung als auch in der Pressenpartie mindestens eine Auftragsvorrichtung, die direkt der Materialbahn zugewandt ist, auf.

Nachteilhaft an diesem offenbarten Verfahren ist, dass die alleinige Zugabe von Streichfarbe im Nassteil die Gefahr birgt, dass die Streichfarbe aufgrund der Größe ihrer Pigmentpartikel während der Entwässerung in die Materialbahn wegschlägt, dass heisst in innenliegende Schichten beziehungsweise Bereiche der Materialbahn migriert, damit nur zum Teil oberflächenverbessernd wirksam ist und folglich die Oberflächenqualität und die Bedruckbarkeit der Materialbahn nur unwesentlich, wenn überhaupt verbessert.

Es ist also Aufgabe der Erfindung, ein Verfahren und eine Vorrichtung der eingangs genannten Art derart zu verbessern, dass sowohl die Oberflächenqualität als auch die Bedruckbarkeit der Materialbahn bei möglichst geringerem technischen Aufwand gegenüber den bisherigen Lösungen verbessert wird. Überdies soll bei Auftrag mindestens einer Streichfarbe sowohl eine Migration derselben in innenliegende Schichten beziehungsweise Bereiche der Materialbahn reduziert, vorzugsweise vollständig verhindert, als auch eine verbesserte Retention derselben während der Entwässerung erreicht werden.

Diese Aufgabe wird bei einem Verfahren der eingangs genannten Art erfindungsgemäß dadurch gelöst, dass als Auftragsmedium mindestens ein organisches Material, welches sowohl die Oberflächenqualität als auch die Bedruckbarkeit der Materialbahn verbessert, verwendet wird.
Dieses organische Material "armiert" mittels einer Sperrschicht die sich bildende Materialbahn und trägt dabei wesentlich zur Verhinderung der Migration von mindestens einem vorzugsweise oberflächlich zugegebenen Stoff in innenliegende Schichten beziehungsweise Bereiche bei. Zudem wird durch das organische Material der mindestens eine vorzugsweise oberflächlich zugegebene Stoff während der Entwässerung der sich bildenden Materialbahn besser zurückgehalten und die sich bildende Materialbahn bildet damit eine glattere Oberfläche aus.

In erster Ausgestaltung der Erfindung wird vorgeschlagen, dass als organisches Material eine Suspension aus Zellstofffasern und/oder aus Papierfasern mit einem jeweils hohen Mahlgrad verwendet wird. Die Zellstofffasern und/oder die Papierfasern weisen in weiterer erfindungsgemäßer Ausgestaltung einen Mahlgrad von ≥ 50° SR (Schopper-Riegler-Wert (Mahlgrad) gemäß Merkblatt V/7/61, Revision von 107, Verein der Zellstoff- und Papier-Chemiker und -Ingenieure, Ausgabe 01.07.1961), vorzugsweise von ≥ 70° SR, besonders vorzugsweise von ≥ 85° SR, auf.
Das in dieser Form vorliegende organische Material erbringt Vorteile hinsichtlich der Sauberhaltung und der Zuverlässigkeit der Papier- oder Kartonmaschine aufgrund keiner Verklebung des mindestens einen Siebs, keiner Verunreinigung des Siebwassers, einer besseren Entwässerung beziehungsweise keiner wesentlichen Verschlechterung des Entwässerungsverhaltens.

Das Auftragsmedium wird erfindungsgemäß im Former- oder im Pressenbereich aufgetragen, da hierbei der Trockengehalt und die Festigkeit der Materialbahn noch keine Werte annehmen, die eine Penetration des Auftragsmediums in die Materialbahn reduzieren beziehungsweise verhindern.
Unter dem Begriff "Nassteil" (Wet End) wird im Rahmen dieser Beschreibung der Stoffauflauf, der Former- und der Pressenbereich einer Papier- oder Kartonmaschine verstanden.

Erfindungsgemäß wird weiterhin vorgeschlagen, dass der mindestens eine zugegebene Stoff mindestens eine Streichfarbe ist und dass dem Auftragsmedium vor dem Auftrag auf die Materialbahn die Streichfarbe zugegeben wird oder dass nach dem Auftrag des Auftragsmediums die Streichfarbe mittels mit einer zweiten, der Hauptauftragsvorrichtung nachgeordneten Nachauftragsvorrichtung auf die Materialbahn aufgetragen wird.

Die Zeitdifferenz zwischen dem Auftrag des organischen Auftragsmediums und der Streichfarbe nimmt bevorzugterweise einen Wert im Bereich von 1 ms bis 100 ms, vorzugsweise von 20 ms bis 50 ms, an, da diese Zeitdifferenz unter technologischen Aspekten zur Erreichung eines guten Wirkungsgrads, insbesondere Auftragswirkungsgrads, ausreichend ist und unter Berücksichtigung der Maschinengeschwindigkeit der Papier- oder Kartonmaschine zudem noch konstruktive Vorteil hinsichtlich Anordnung der Auftragsvorrichtungen und dergleichen erzielt.

Die Streichfarbe enthält in gewöhnlicher Ausführung Bestandteile an Offset-Farbe oder Tiefdruck-Farbe, da diese beiden Farbarten zum bewährten Stand der Technik gehören, in großen Mengen hergestellt werden und somit unter wirtschaftlich interessanten Bedingungen zum Einsatz kommen können. Weiterhin eignen sich diese beiden Farbarten unter anderem aufgrund ihrer chemischen Eigenschaften vorzüglich für die erfindungsgemäße Anwendung.

Weiterhin wird je nach späterer Verwendung der Materialbahn das mindestens eine Auftragsmedium erfindungsgemäß auf nur eine Seite der Materialbahn oder auf beide Seiten der Materialbahn aufgetragen.

Ferner wird das mindestens eine Auftragsmedium direkt und/oder indirekt auf die Materialbahn aufgetragen. Beide Auftragsarten weisen ihnen eigene Vorteile hinsichtlich Wirkungsgrad, Einsatzgebiet, Kosten und dergleichen auf; die Auftragsart muss letztendlich je nach Anwendungsfall festgelegt werden. Die direkte Auftragung kann beispielsweise mittels Sprühdüsen, Direkt-Applikatoren oder Presswalzen geschehen, die indirekte Auftragung hingegen mittels Auftragswalzen oder dergleichen. Weiterhin ist aber auf die Auftragung mittels einer direkten oder indirekten Auftragsvorrichtung und dazwischen liegender Bespannung, insbesondere Sieb oder Filz, möglich.

Um einen möglichst sparenden Umgang mit dem mindestens einen Auftragsmedium zu ermöglichen, wird überdies vorgeschlagen, dass es dosiert auf die Materialbahn aufgetragen wird.

Bevorzugt wird das mindestens eine Auftragsmedium über die Breite der Materialbahn hinweg sektioniert auf dieselbe aufgetragen, da hierbei der Vorteil der gezielten Beeinflussbarkeit des Querprofils des Auftragsmediums erwächst. Zudem kann die sektionierte Auftragung auch finanzielle Vorteile erbringen.

Die Aufgabe wird bei einer ersten Vorrichtung der eingangs genannten Art erfindungsgemäß dadurch gelöst, dass im Nassteil einer Papier- oder Kartonmaschine mindestens einseitig der Materialbahn eine Hauptauftragsvorrichtung mit mindestens einer Zufuhrleitung zur Zuführung eines Auftragsmediums, welches aus mindestens einem organischen Material besteht und welches sowohl die Oberflächenqualität als auch die Bedruckbarkeit der Materialbahn verbessert, angeordnet ist.
Vorzugsweise weist die Auftragsvorrichtung und/oder die Zufuhrleitung mindestens eine weitere Zufuhrleitung zur Zuführung mindestens einer Streichfarbe auf.

Die Aufgabe wird bei einer zweiten Vorrichtung der eingangs genannten Art erfindungsgemäß dadurch gelöst, dass im Nassteil einer Papier- oder Kartonmaschine mindestens einseitig der Materialbahn eine Hauptauftragsvorrichtung mit mindestens einer Zufuhrleitung zur Zuführung mindestens eines Auftragsmediums, welches aus mindestens einem organischen Material besteht und welches sowohl die Oberflächenqualität als auch die Bedruckbarkeit der Materialbahn verbessert, angeordnet ist und dass mindestens eine zweite, der Hauptauftragsvorrichtung nachgeordnete Nachauftragsvorrichtung mit mindestens einer Zufuhrleitung zur Zuführung mindestens einer Streichfarbe angeordnet ist.

Bei beiden erfindungsgemäßen Vorrichtungen ergeben sich wiederum die bereits genannten verfahrensmäßigen Vorteile.

Hinsichtlich der Beeinflussbarkeit des Querprofils des mindestens einen aufgetragenen Stoffs (Auftragsmedium, Streichfarbe) ist es von Vorteil, wenn die mindestens eine Auftragsvorrichtung in mindestens zwei Auftragssektionen unterteilt ist und jede Auftragssektion hinsichtlich ihrer Auftragsmenge getrennt regelbar beziehungsweise steuerbar ist. Es ist platt selbstverständlich, dass die Auftragsvorrichtung in beliebig viele Auftragssektionen unterteilt werden kann und/oder beispielsweise an die Anzahl und Breiten der Sektionen eines stoffdichtegeregelten Stoffauflaufs angepasst sein kann.

Die mindestens eine Auftragsvorrichtung kann ein Applikator, eine Sprühdüse oder eine Presswalze sein, da diese Vorrichtungsarten zum bewährten Stand der Technik zählen und zudem noch kostengünstig erworben und betrieben werden können.

Der Druck in der mindestens einen Auftragsvorrichtung, beispielsweise Applikator oder Sprühdüse, liegt bevorzugterweise zwischen 0,05 bar und 0,5 bar, vorzugsweise zwischen 0,1 bar und 0,4 bar. Diese Druckbereiche ermöglichen einen effizienten Einsatz der Auftragsvorrichtung und Berücksichtigung der Betriebskosten.

Weiterhin beträgt erfindungsgemäß der Feststoffgehalt der Materialbahn im Bereich der mindestens einen Auftragsvorrichtung zwischen 5 % und 60 %, vorzugsweise zwischen 8 % und 17 %, der Feststoffgehalt des mindestens einen Auftragsmediums hingegen zwischen 5 % und 50 %, vorzugsweise zwischen 10 % und 30 %, da diese Bereiche den Wirkungsgrad der Auftragung positiv unterstützen.

Das Gesamtauftragsgewicht des mindestens einen Auftragsmediums je Materialbahnoberfläche liegt unter dem Gesichtpunkt der Wirtschaftlichkeit und des Wirkungsgrads zwischen 1 g/m² und 10 g/m² Trockengewicht

Weiterhin kann der Nassteil erfindungsgemäß einen Stoffauflauf, der als Mehrschichtenstoffauflauf und/oder Stoffauflauf mit Lamellen ausgebildet ist, umfassen. Hierdurch ergibt sich bei der Herstellung einer mehrschichtigen Materialbahn der wirtschaftliche und prozesstechnologische Vorteil, das nur eine oder auch beide der äußeren Schichten der mehrschichtigen Materialbahn mit mindestens einem Auftragsmedium beschichtet werden kann beziehungsweise können.

Es versteht sich, dass die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1 bis 8:: erfindungsgemäße Auftragsvorrichtungen in verschiedenen Anwendungsfällen.

In Figur 1 ist eine erste Ausführungsform der erfindungsgemäßen Auftragsvorrichtung allgemein mit 10 bezeichnet.
Die Auftragsvorrichtung 10 ist im Nassteil einer Maschine zur Herstellung einer Materialbahn 12, insbesondere aus Papier oder Karton, angeordnet, was man in Figur 1 daran erkennen kann, dass die noch feuchte Materialbahn 12 zwischen zwei Siebbändern 14 und 16 aufgenommen ist, welche den Zusammenhalt des Fasergefüges der Materialbahn 12 sicherstellen. Die Materialbahn 12 ist nebst den Siebbändern 14 und 16 um eine Walze 18 herumgeführt und liegt in einem Umschlingungsbereich U an der Oberfläche 18a der Materialbahn 12 an. Die Walze 18 ist um ihre Achse A in Drehrichtung P (Pfeil) drehangetrieben, so dass die Materialbahn 12 in ihrer Bewegung in Laufrichtung L (Pfeil) mit der Walzenoberfläche 18a der Walze 18 im wesentlichen rutschfrei im Eingriff ist.
Der dem die beiden Siebbänder 14 und 16 aufweisenden Doppelsiebformer, beispielsweise ein Gapformer, vorgeordnete Stoffauflauf ist in der Figur 1 nicht dargestellt, da er nicht erfindungswesentlich ist und dem Fachmann bestens bekannt ist.
Auf der der Walze 18 abgewandten Seite der zwischen den Siebbändern 14 und 16 aufgenommenen Materialbahn 12 ist ein Auftragswerk 20 in Form eines Freistrahl-Düsenauftragswerks 22 angeordnet, welches im Abstand von der Materialbahn 12 beziehungsweise dem Siebband 16 angeordnet ist und das Auftragsmedium 24 vordosiert auf die Materialbahn 12 beziehungsweise auf das Siebband 16 aufbringt. Dem Auftragswerk 20 ist in Drehrichtung P (Pfeil) eine Egalisiervorrichtung 26 nachgeordnet, die in der Ausführungsform gemäß Figur 1 eine Schaberanordnung 28 umfasst, grundsätzlich jedoch auch von jeder anderen bekannten Rakel- beziehungsweise Egalisiervorrichtung gebildet sein kann. Die Egalisiervorrichtung 26 glättet das aufgetragene Auftragsmedium 24 und trägt etwaig zuviel aufgebrachtes Auftragsmedium 24 wieder ab, um es nach einem nicht dargestellten Zwischenreinigungsschritt erneut dem Zufuhrstrom M zum Freistrahl-Düsenauftragswerk 22 hinzuzufügen. Die Walze 18 verfügt weiterhin über eine Unterdruckzone 30.
Erfindungsgemäß ist dem Auftragswerk 20 der Auftragsvorrichtung 10 eine Zufuhrleitung 32 zur Speisung desselben mit mindestens einem organischen Material 36, welches vorzugsweise aus einer Suspension aus Zellstofffasern und/oder Papierfasern mit einem jeweils hohen Mahlgrad besteht und einen Mahlgrad von ≥ 50° SR, vorzugsweise von ≥ 70° SR, besonders vorzugsweise von ≥ 90° SR, aufweist, zugeordnet. In die Zufuhrleitung 32 mündet vor deren Erreichen des Auftragswerks 20 eine weitere Zufuhrleitung 32.1, mittels derer mindestens eine Streichfarbe 34, die bevorzugterweise Bestandteile an Offset-Farbe oder Tiefdruck-Farbe enthält, in die Zufuhrleitung 32 eingespeist wird. Das Auftragsmedium 24 wird mittels dem Zufuhrstrom M direkt dem Auftragswerk 20 zugeführt. Die Durchflussmengen in den beiden Zufuhrleitungen 32 und 32.1 sind regelbar beziehungsweise steuerbar; die möglichen Regelungsarten zählen zum Stand der Technik und werden aus diesem Grunde an dieser Stelle nicht näher erläutert.
Weiterhin kann der Feststoffgehalt der Materialbahn 12 im Bereich der Auftragsvorrichtung 10 zwischen 5 % und 60 %, vorzugsweise zwischen 8 % und 17 %, betragen, während der Feststoffgehalt des Auftragsmediums 24 zwischen 5 % und 50 %, vorzugsweise zwischen 10 % und 30 %, betragen kann. Vorteilhafterweise liegt ferner das Gesamtauftragsgewicht des Auftragsmediums 24 zwischen 1 g/m² und 10 g/m².

Die Figur 2 stellt ist eine weitere Ausführungsform einer erfindungsgemäßen Auftragsvorrichtung 10 dar.
Die Materialbahn 12 ist lediglich auf der der Walze (Ausbildung als Auftragswalze 18.1) zugewandten Seite von einem Siebband 14 gestützt. Ferner weist die Auftragswalze 18.1 keine Unterdruckzone gemäß der Walze 18 der Figur 1 auf. Die Auftragswalze 18.1 kann also beispielsweise eine einfache Umlenkwalze für die Materialbahn 12, die in Laufrichtung L (Pfeil) bewegt wird, sein. Das Auftragsmedium 24 wird mittels eines Auftragswerks 20 unter Gleitkontakt als eine Auftragsschicht 38 auf die Auftragswalzenoberfläche 18.1a aufgebracht. Diese Auftragsschicht 38 wird infolge der Drehung der Auftragswalze 18.1 um die Achse A in Drehrichtung P (Pfeil) zum Umschlingungsbereich U hin gefördert, in dem das Auftragsmedium 24 mit der Materialbahn 12 in Kontakt gebracht wird. Insbesondere beim Eintritt in den Umschlingungsbereich U wird das Auftragsmedium 24 infolge des sich zwischen der Auftragswalzenoberfläche 18.1a und der Materialbahn 12 entwickelnden hydrodynamischen Drucks in die Materialbahn 12 gedrückt, wobei allerdings durch die Zwischenlage des Siebbands 14 sichergestellt ist, dass der Druck nicht so große Werte annimmt, dass das Auftragsmedium 24 bis in das Volumen 12b der Materialbahn 12 gedrückt würde, sondern an der Oberfläche 12a der Materialbahn 12 verbleibt. Ferner ist in der Ausführungsform gemäß Figur 2 auf der der Auftragswalze 18.1 abgewandten Seite der Materialbahn 12 keine Gegenwalze vorgesehen, so dass die Materialbahn 12 dem anstehenden hydrodynamischen Druck auch ausweichen kann und somit ein Vordringen des Auftragsmediums 24 in das Volumen der Materialbahn 12 verhindern kann. Der Auftragswalze 18.a ist weiterhin eine Reinigungsvorrichtung 19 zum Reinigen der
Auftragswalzenoberfläche 18.1a zugeordnet. Die Reinigungsvorrichtung 19 umfasst eine Abgabevorrichtung 19.1 zum Aufbringen eines Reinigungsmediums 19.2 auf die Auftragswalzenoberfläche 18.1a sowie eine Schaberklinge 19.2 zum Abtragen von Verunreinigungen von der Auftragswalzenoberfläche 18.1 a.
Erfindungsgemäß ist dem Auftragswerk 20 der Auftragsvorrichtung 10 eine Zufuhrleitung 32 zur Speisung desselben mit mindestens einem organischen Material 36 zugeordnet. In das Auftragwerk 20 mündet eine weitere Zufuhrleitung 32.1, mittels derer optional mindestens eine Streichfarbe 34 eingespeist werden kann. Das Auftragsmedium 24 wird dann mittels Auftragswerk 20 der Auftragswalzenoberfläche 18.1a zugeführt. Die Durchflussmengen in den beiden Zufuhrleitungen 32 und 32.1 sind regelbar beziehungsweise steuerbar; die möglichen Regelungsarten zählen zum Stand der Technik und werden aus diesem Grunde an dieser Stelle nicht näher erläutert.

Auch die Figur 3 stellt ist eine weitere Ausführungsform einer erfindungsgemäßen Auftragsvorrichtung 10 in der Doppelsiebzone eines Nassteils dar.

Die Materialbahn 12 liegt zwischen den beiden Siebbändern 14 und 16 und wird in Laufrichtung L (Pfeil) bewegt. Die Materialbahn 12 wird durch die nur beispielhaft dargestellten Entwässerungselemente 40 und 40.1 wechselseitig entwässert. Auf dem Umfang einer ersten Walze 18, beispielsweise einer Formierwalze, befindet sich ein erstes Auftragswerk 20 zum Auftrag des Auftragsmediums 24, welches aus mindestens einem organischen Material 36 gebildet wird.
Ist ein erfindungsgemäßer zweiseitiger Auftrag im Nassteil gewünscht, so kann in einem weiteren, von einer zweiten Walze 18.2, beispielsweise einer Siebsaugwalze, gestützten Doppelsiebbereich ein zweites Auftragswerk 20.1 zum Auftrags des Auftragsmediums 24 welches aus mindestens einem organischen Material 36 gebildet wird, angeordnet sein.

Weiterhin ist in Figur 4 eine weitere Ausführungsform einer erfindungsgemäßen Auftragsvorrichtung 10 in der Doppelsiebzone eines Nassteils dargestellt.
Es ist deutlich das Doppelsieb, bestehend aus den beiden Siebbändern 14 und 16, und die dazwischen geführte Materialbahn 12, die in Laufrichtung L (Pfeil) bewegt wird, zu erkennen. Die beiden Siebbänder 14 und 16 verlaufen von rechts kommend über eine erste Walze 18, insbesondere eine Siebsaugwalze, an deren Unterseite ein Auftragswerk 20 angeordnet ist, das ein Auftragsmedium 24, welches aus mindestens einem organischen Material 36 gebildet wird, auf die Unterseite der Materialbahn 12 bringt. Danach wird das Doppelsieb über eine zweite Walze 18.2, insbesondere eine Siebsaugwalze, geführt, die von der Unterseite der Materialbahn 12 umschlungen wird, wobei gleichzeitig auf der Seite des Siebbands 16 ein Auftragswerk 20.1 angeordnet ist, das ein Auftragsmedium 24, welches aus mindestens einem organischen Material 36 gebildet wird, auf die Oberseite der Materialbahn 12 bringt. Anschließend wird das Doppelsieb an eine nachfolgende Umlenkwalze herangeführt, die das Siebband 16 von der Materialbahn 12 abhebt, wonach die entstehende Materialbahn 12 auf dem Siebband 14 aufliegend weitergeführt wird.

Die Figur 5 zeigt in räumlicher eine weitere Ausführungsform einer erfindungsgemäßen Auftragsvorrichtung 10.
Der dargestellte Nassteil der Langsieb-Papier- oder Kartonmaschine besteht aus einem aus der deutschen Offenlegungsschrift DE 40 19 593 A1 (PA04598 DE) der Anmelderin bekannten Stoffauflauf 42 (Sektionierung und Stoffdichteregelung), dem hoch- und niederkonsistente Faserstoffsuspensionsströme Q_{H} und Q_{L} zugeführt werden. Der Stoffauflauf 42 verteilt die Faserstoffsuspension gleichmäßig über das Langsieb 44. Das Langsieb 44 wird über mehrere Walzen 46 umgelenkt und anschließend an den Stoffauflauf 42 sind mehrere Entwässerungselemente 40 vorgesehen, welche die auf dem Langsieb 44 liegende Materialbahn 12 entwässern.
Erfindungsgemäß ist nun, in Maschinenrichtung R gesehen, hinter dem Stoffauflauf 42 eine Hauptauftragsvorrichtung 48, ausgebildet als ein Sprührohr 48a mit mehreren, jedoch nur zwei dargestellten Sprühdüsen 48b, mit mindestens einer Zufuhrleitung 50 zur Aufbringung mindestens einem Auftragsmedium 24, welches aus mindestens einem organischen Material 36 gebildet wird, vorgesehen. Der Hauptauftragsvorrichtung 48 ist in Maschinenrichtung R eine Nachauftragsvorrichtung 48.1, wiederum als ein Sprührohr 48.1a mit mehreren, jedoch nur zwei dargestellten Sprühdüsen 48.1b, mit mindestens einer Zufuhrleitung 50.1 ausgebildet, zur Aufbringung mindestens einer Streichfarbe 34 nachgeordnet. Die beiden Auftragsvorrichtungen sind derart beabstandet, dass die Zeitdifferenz für die Aufbringung der beiden Auftragsmedien einen Wert im Bereich von 1 ms bis 100 ms, vorzugsweise von 20 ms bis 50 ms, annimmt. Überdies nimmt der Druck in mindestens einer der beiden Auftragsvorrichtungen 48 und 48.1 einen Wert zwischen 0,05 bar und 0,5 bar, vorzugsweise zwischen 0,1 bar und 0,4 bar, an.

In Figur 6 ist diese erfindungsgemäße Ausführungsform der Figur 5 in Seitenansicht dargestellt, wobei die Figur 7 wiederum eine Draufsicht auf eine Auftragsvorrichtung der Figur 6 ist.

Der dargestellte Nassteil der Langsieb-Papier- oder Kartonmaschine der Figur 6 besteht im wesentlichen aus den gleichen Bauteilen wie derjenige der Figur 5, worauf hiermit Bezug genommen wird.
Erfindungsgemäß sind die beiden Auftragsvorrichtungen 48 und 48.1 über die Breite der Materialbahn 12 hinweg sektioniert, wobei die einzelnen Auftragssektionen 52 und 52.1 getrennt regelbar beziehungsweise steuerbar sind; die möglichen Regelungsarten zählen zum Stand der Technik und werden aus diesem Grunde an dieser Stelle nicht näher erläutert. Das Auftragsmedium 24 wird bevorzugterweise gemäß Figur 7 mittels eines Querverteilrohrs 54 in die Auftragsvorrichtung 48 eingebracht, danach über die Regelungs-/Steuerungseinheit 56 geleitet und anschließend mittels einer Düse 58 auf die nicht dargestellte Materialbahn aufgebracht.

Die Figur 8 zeigt in weiterer Ausführung der Erfindung in räumlicher Darstellung einen sektionierten Stoffauflauf 42, in dessen Zufuhrleitung 32.2 für Faserstoffsuspension 60 mindestens ein Auftragsmedium 24, welches aus mindestens einem organischen Material 36 gebildet wird, mittels Zufuhrleitungen 32.3 und/oder in dessen Zwischenkammer 62 mittels einer Zufuhrvorrichtung 64 mindestens eine Streichfarbe 34 eingebracht wird.
Dieser dargestellte Stoffauflauf 42 kann in weiterer Ausführung der Erfindung auch als Stoffauflauf mit Verdünnungswassertechnologie und/oder Mehrschichtenstoffauflauf (gestrichelte Darstellung) und/oder Stoffauflauf mit Lamellen (gestrichelte Darstellung) ausgeführt sein. Es ergeben sich dabei die bereits ausgeführten Vorteile.

Zusammenfassend ist festzuhalten, dass durch die Erfindung eine Vorrichtung und ein Verfahren der eingangs genannten Art geschaffen werden, die sowohl die Oberflächenqualität als auch die Bedruckbarkeit der Materialbahn bei möglichst geringerem technischen Aufwand gegenüber den bisherigen Lösungen verbessern, wobei überdies bei Auftrag einer Streichfarbe sowohl eine Migration derselben in innenliegende Schichten beziehungsweise Bereiche der Materialbahn (mittels einer Sperrschicht) reduziert, vorzugsweise vollständig verhindert, als auch eine verbesserte Retention derselben während der Entwässerung erreicht werden kann.

### Bezugszahlenliste

- 10: Auftragsvorrichtung
- 12: Materialbahn
- 12a: Oberfläche
- 12b: Volumen
- 14, 16: Siebband
- 18, 46: Walze
- 18.1: Auftragswalze
- 18.1a: Auftragswalzenoberfläche
- 18a: Walzenoberfläche
- 19: Reinigungsvorrichtung
- 19.1: Abgabevorrichtung
- 19.2: Reinigungsmedium
- 19.3: Schaberklinge
- 20: Auftragswerk
- 22: Freistrahl-Düsenauftragswerk
- 24: Auftragsmedium
- 26: Egalisiervorrichtung
- 28: Schaberanordnung
- 30: Unterdruckzone
- 32, 32.1, 32.2, 32.3, 50, 50.1: Zufuhrleitung
- 34: Streichfarbe
- 36: Organisches Material
- 38: Auftragsschicht
- 40, 40.1: Entwässerungselement
- 42: Stoffauflauf
- 44: Langsieb
- 48: Hauptauftragsvorrichtung
- 48.1: Nachauftragsvorrichtung
- 48a, 48.1a: Sprührohr
- 48b, 48.1b: Sprühdüse
- 52, 52.1: Auftragssektion
- 54: Querverteilrohr
- 56: Regelungs-/Steuerungseinheit
- 58: Düse
- 60: Faserstoffsuspension
- 62: Zwischenkammer
- 64: Zufuhreinrichtung

- A: Achse
- L: Laufrichtung (Pfeil)
- M: Zufuhrstrom
- P: Drehrichtung (Pfeil)
- Q_{H}, Q_{L}: Faserstoffsuspensionsstrom
- R: Maschinenrichtung (Pfeil)
- U: Umschlingungsbereich

## Patentansprüche

1. Verfahren zum Auftragen eines flüssigen oder pastösen Auftragsmediums (24, 34, 36) auf eine laufende Materialbahn (12), insbesondere Papier- oder Kartonbahn, mit den folgenden Schritten:
1.1 im Nassteil einer Papier- oder Kartonmaschine wird eine Materialbahn (12) gebildet;
1.2 im Nassteil wird mindestens einseitig mittels einer Auftragsvorrichtung (10) ein flüssiges oder pastöses Auftragsmedium (24, 34, 36) auf die Materialbahn (12) aufgetragen,
**dadurch gekennzeichnet**,
1.3 dass als Auftragsmedium (24) mindestens ein organisches Material (36), welches sowohl die Oberflächenqualität als auch die Bedruckbarkeit der Materialbahn verbessert, verwendet wird.

2. Verfahren nach Anspruch 1,
**dadurch gekennzeichnet,**
**dass** als organisches Material (36) eine Suspension aus Zellstofffasern und/oder aus Papierfasern mit einem jeweilis hohen Mahlgrad verwendet wird.

3. Verfahren nach Anspruch 2,
**dadurch gekennzeichnet,**
**dass** die Zellstofffasern und/oder die Papierfasern einen Mahlgrad von ≥ 50° SR, vorzugsweise von ≥ 70° SR, besonders vorzugsweise von ≥ 85° SR, aufweisen.

4. Verfahren nach einem der vorhergehenden Ansprüche,
**dadurch gekennzeichnet,**
**dass** das Auftragsmedium (24, 34, 36) im Former- oder im Pressenbereich aufgetragen wird.

5. Verfahren nach einem der vorhergehenden Ansprüche,
**dadurch gekennzeichnet,**
**dass** dem Auftragsmedium (24, 34, 36) vor dem Auftrag auf die Materialbahn (12) mindestens eine Streichfarbe (34) zugegeben wird.

6. Verfahren nach einem der Ansprüche 1 bis 4,
**dadurch gekennzeichnet,**
**dass** nach dem Auftrag des Aufragsmediums (24, 34, 36) mindestens eine Streichfarbe (34) mittels mit einer zweiten, der Hauptauftragsvorrichtung (48) nachgeordneten Nachauftragsvorrichtung (48.1) auf die Materialbahn (12) aufgetragen wird.

7. Verfahren nach Anspruch 6,
**dadurch gekennzeichnet,**
**dass** die Zeitdifferenz zwischen der Auftragung des Auftragsmediums (24, 34, 36) und der Streichfarbe (34) einen Wert im Bereich von 1 ms bis 100 ms, vorzugsweise von 20 ms bis 50 ms, annimmt.

8. Verfahren nach einem der Ansprüche 5 bis 7,
**dadurch gekennzeichnet,**
**dass** die Streichfarbe (34) Bestandteile an Offset-Farbe oder Tiefdruck-Farbe enthält.

9. Verfahren nach einem der vorhergehenden Ansprüche,
**dadurch gekennzeichnet,**
**dass** das mindestens eine Auftragsmedium (24, 34, 36) auf nur eine Seite der Materialbahn (12) aufgetragen wird.

10. Verfahren nach einem der vorhergehenden Ansprüche 1 bis 8,
**dadurch gekennzeichnet,**
**dass** das mindestens eine Auftragsmedium (24, 34, 36) auf beide Seiten der Materialbahn (12) aufgetragen wird.

11. Verfahren nach einem der vorhergehenden Ansprüche,
**dadurch gekennzeichnet,**
**dass** das mindestens eine Auftragsmedium (24, 34, 36) direkt und/oder indirekt auf die Materialbahn (12) aufgetragen wird.

12. Verfahren nach einem der vorhergehenden Ansprüche,
**dadurch gekennzeichnet,**
**dass** das mindestens eine Auftragsmedium (24, 34, 36) dosiert auf die Materialbahn (12) aufgetragen wird.

13. Verfahren nach einem der vorhergehenden Ansprüche,
**dadurch gekennzeichnet,**
**dass** das mindestens eine Auftragsmedium (24, 34, 36) über die Breite der Materialbahn (12) hinweg sektioniert auf dieselbe aufgetragen wird.

14. Verfahren nach einem der vorhergehenden Ansprüche,
**dadurch gekennzeichnet,**
**dass** die Materialbahn (12) als eine mehrschichtige Materialbahn mittels eines Mehrschichtstoffauflaufs gebildet wird und
**dass** auf mindestens eine der beiden äußeren Schichten mindestens ein Auftragsmedium (24, 34, 36) aufgetragen wird.

15. Vorrichtung zum Auftragen eines flüssigen oder pastösen Auftragsmediums (24, 34, 36) auf eine laufende Materialbahn (12), insbesondere Papier- oder Kartonbahn,
**dadurch gekennzeichnet,**
**dass** im Nassteil einer Papier- oder Kartonmaschine mindestens einseitig der Materialbahn (12) eine Auftragsvorrichtung (10) mit mindestens einer Zufuhrleitung (32) zur Zuführung mindestens eines Auftragsmediums (24, 34, 36), welches aus mindestens einem organischen Material (36) besteht und welches sowohl die Oberflächenqualität als auch die Bedruckbarkeit der Materialbahn verbessert, angeordnet ist.

16. Vorrichtung nach Anspruch 15,
**dadurch gekennzeichnet,**
**dass** die Auftragsvorrichtung (10) und/oder die Zufuhrleitung (32) mindestens eine weitere Zufuhrleitung (32.1) zur Zuführung mindestens einer Streichfarbe (34) aufweist.

17. Vorrichtung zum Auftragen eines flüssigen oder pastösen Auftragsmediums (24, 34, 36) auf eine laufende Materialbahn (12), insbesondere Papier- oder Kartonbahn,
**dadurch gekennzeichnet,**
**dass** im Nassteil einer Papier- oder Kartonmaschine mindestens einseitig der Materialbahn (12) eine Hauptauftragsvorrichtung (48) mit mindestens einer Zufuhrleitung (32) zur Zuführung mindestens eines Auftragsmediums (24, 34, 36), welches aus mindestens einem organischen Material (36) besteht und welches sowohl die Oberflächenqualität als auch die Bedruckbarkeit der Materialbahn verbessert, angeordnet ist und
**dass** mindestens eine zweite, der Hauptauftragsvorrichtung (48) nachgeordnete Nachauftragsvorrichtung (48.1) mit mindestens einer Zufuhrleitung (32.1) zur Zuführung mindestens einer Streichfarbe (34) angeordnet ist.

18. Vorrichtung nach einem der Ansprüche 15, 16 oder 17,
**dadurch gekennzeichnet,**
**dass** die mindestens eine Auftragsvorrichtung (10) in mindestens zwei Auftragssektionen (52, 52.1) unterteilt ist und jede Auftragssektion (52, 52.1) hinsichtlich ihrer Auftragsmenge getrennt regelbar beziehungsweise steuerbar ist.

19. Vorrichtung nach einem der Ansprüche 15 bis 18,
**dadurch gekennzeichnet,**
**dass** die mindestens eine Auftragsvorrichtung (10) ein Applikator, eine Sprühdüse oder eine Presswalze ist.

20. Vorrichtung nach einem der Ansprüche 15 bis 19,
**dadurch gekennzeichnet,**
**dass** der Druck in der mindestens einen Auftragsvorrichtung (10) zwischen 0,05 bar und 0,5 bar, vorzugsweise zwischen 0,1 bar und 0,4 bar, liegt.

21. Vorrichtung nach einem der Ansprüche 15 bis 20,
**dadurch gekennzeichnet,**
**dass** der Feststoffgehalt der Materialbahn (12) im Bereich der mindestens einen Auftragsvorrichtung (10) zwischen 5 % und 60 %, vorzugsweise zwischen 8 % und 17 %, und der Feststoffgehalt des mindestens einen Auftragsmediums (24, 34, 36) zwischen 5 % und 50 %, vorzugsweise zwischen 10 % und 30 %, beträgt.

22. Vorrichtung nach einem der Ansprüche 15 bis 21,
**dadurch gekennzeichnet,**
**dass** das Gesamtauftragsgewicht des mindestens einen Auftragsmediums (24, 34, 36) je Materialbahnoberfläche zwischen 1 g/m² und 10 g/m² Trockengewicht liegt.

23. Vorrichtung nach einem der Ansprüche 15 bis 22,
**dadurch gekennzeichnet,**
**dass** der Nassteil einen Stoffauflauf (42) umfasst.

24. Vorrichtung nach Anspruche 23,
**dadurch gekennzeichnet,**
**dass** der Stoffauflauf (42) als Mehrschichtenstoffauflauf ausgebildet ist.

25. Vorrichtung nach Anspruch 23 oder 24,
**dadurch gekennzeichnet,**
**dass** der Stoffauflauf (42) mit Lamellen versehen ist.
